# EUROPÄISCHE PATENTSCHRIFT

(11) **EP 1 055 776 B1**
(45) Veröffentlichungstag und Bekanntmachung des Hinweises auf die Patenterteilung: **02.02.2005**
(21) Anmeldenummer: 00107809.6
(22) Anmeldetag: 12.04.2000
(51) Int. Cl.: E01B 3/40

(54) **Spannschloss zum Verbinden von Zugankern**
Tensioning device for connecting tie rods
Tendeur pour raccorder des tirants d'ancrage

(30) Priorität: 28.05.1999 DE 19924462
(43) Veröffentlichungstag der Anmeldung: 29.11.2000
(73) Patentinhaber: Thyssen Krupp Materials & Services AG, 45143 Essen (DE)
(72) Erfinder: Steinfeld, Horst E., 58239 Schwerte (DE); Braselmann, Dieter, Dipl.-Ing., 58256 Ennepetal (DE); Reichel, Dieter, 92318 Neumarkt (DE)
(74) Vertreter: Spannagel, Achim

(56) Entgegenhaltungen:
- EP-A- 0 516 612
- DE-C- 742 162

## Beschreibung

Die Erfindung betrifft ein Spannschloß zum Verbinden von Zugankem nach dem Oberbegriff des Anspruchs 1. Bei einem schotterlosen Oberbau für Schienen, auf denen Schienenfahrzeuge fahren, mit aneinanderliegenden Fahrbahnplatten, ist es üblich, die Fahrbahnplatten mittels Zuganker gegeneinander zu verspannen. Die Zuganker erstrecken sich üblicherweise durch die aneinanderliegenden Fahrbahnplatten.

Wenigstens die Enden der Zuganker weisen ein Außengewinde auf. Spannschlösser verbinden die Enden der aneinanderschließenden Zuganker.

Die EP 0 516 612 A1 zeigt einen schotterlosen Oberbau. Die aus Beton hergestellten Fahrbahnplatten und ihre Durchbrüche zur Aufnahme der Zuganker weisen Toleranzen auf. Darüber hinaus können die Fahrbahnplatten nicht immer gerade und in einer Ebene nebeneinander liegen, da Kurven und Überhöhungen des Schienenweges vorzusehen sind. Das hat zur Folge, daß bei den bisher eingesetzten Spannschlössern die ebenen Schraubenauflagen für die Spannmuttern nachteilig bewirken, daß die Zuganker an der Einspannstelle mit Biegekräften beaufschlagt werden, was im Extremfall sogar zu einer plastischen Verformung der Enden der Zuganker führt.

Der Erfindung liegt die Aufgabe zugrunde, ein Spannschloß zum Verbinden von Zugankern nach dem Oberbegriff des Anspruchs 1 derartig weiterzubilden, daß es am Ende der Zuganker nicht mehr zu Zwängungen oder Verbiegungen kommt.

Diese Aufgabe wird erfindungsgemäß durch die Merkmale des Anspruchs 1 gelöst. Eine vorteilhafte Aus- und Weiterbildung wird in Anspruch 2 beschrieben.

Die mit der Erfindung erzielten Vorteile bestehen insbesondere darin, daß beliebige Einbaulagen der Fahrbahnplatten und auch große Fertigungstoleranzen sich nicht mehr auf die Anbindung der Zuganker auswirken. Es kann sichergestellt werden, daß die Zuganker nur noch mit reinen Zugkräften belastet werden, wodurch diese eine höhere Lebensdauer erhalten. Weiterhin vorteilhaft wird erreicht, daß der Zuganker nach dem Spannen nicht mehr seitlich durch den Schlitz aus dem Spannschloß herausrutschen kann.

Ein Ausführungsbeispiel der Erfindung ist in der Zeichnung dargestellt und wird im folgenden näher beschrieben. Es zeigen
- Fig. 1: die Draufsicht auf ein Spannschloß in Verbindung mit den zu verbindenden Enden der Zuganker,
- Fig. 2: einen Schnitt durch Fig. 1,
- Fig. 3: eine Seitenansicht gemäß Fig. 1,
- Fig. 4: eine vergrößerte Darstellung von Fig. 3 und
- Fig. 5: eine Draufsicht auf Fig. 4.

Wie aus den Fig. 1 bis 3 erkennbar ist, ist das Spannschloß 1 kettengliedartig ausgebildet. Dabei weist es im Mittenbereich einen dünnen Querschnitt auf. An den Enden 2, an denen die Zuganker 3 befestigt sind, ist ein größerer Querschnitt vorgesehen. In diesem Bereich sind Auflagetlächen 4 für die Muttern 5 im Innenbereich angeordnet. Die Zuganker 3 sind zumindest an ihren Enden 6 mit einem Außengewinde ausgebildet, die mit den Muttern 5 zusammenwirken, so daß über die Muttern 5 ein Spannen der Zuganker 3 erfolgt.

Die Enden 2 des Spannschlosses 1 sind mit sich seitlich nach außen erstreckenden Schlitzen 7 ausgebildet. Durch diese Schlitze können seitlich die Zuganker 3 eingelegt werden, die dabei bereits an ihren Enden 6 die Muttern 5 tragen können.

Aus den Fig. 4 und 5 ist erkennbar, daß die Auflagefläche 4 am Spannschloß 1 sphärisch konvex ausgebildet ist. Auf dieser Auflagefläche 4 liegt eine Scheibe 8 mit einer kongruent ausgebildeten, sphärisch konkaven Anlagefläche 9. Auf der ebenen Gegenfläche 10 der Scheibe 8 liegt die Mutter 5 auf. Schiefstellungen der Muttern 5 aufgrund nicht fluchtender Zuganker 3 oder sonstiger Fertigungs- und Maßtoleranzen können nun durch das Verschieben der sphärisch konkaven Anlagefläche 9 der Scheibe 8 auf der sphärisch konvexen Auflagefläche 4 am Spannschloß 1 in einfacher Weise ausgeglichen werden.

### Bezugszeichenliste

- 1.: Spannschloß
- 2.: Ende
- 3.: Zuganker
- 4.: Auflagefläche
- 5.: Mutter
- 6.: Ende
- 7.: Schlitz
- 8.: Scheibe
- 9.: Anlagefläche
- 10.: Gegenfläche

## Patentansprüche

1. Spannschloß (1) zum Verbinden von Zugankem (3), die sich durch aneinanderliegende Fahrbahnplatten eines schotterlosen Oberbaus für Schienen erstrecken und diese miteinander verspannen, wobei das Spannschloß (1) kettengliedartig ausgebildet ist, die Zuganker (3) zumindest an ihren Enden (6) ein Außengewinde aufweisen und über im Innenraum des Spannschlosses (1) liegende Muttern (5) gespannt werden, **dadurch gekennzeichnet, daß** das Spannschloß (1) mit sich seitlich nach außen erstreckenden Schlitzen (7) ausgebildet ist, in die die zu verbindenden Enden (6) der Zuganker (3) jeweils von außen einlegbar sind und konvexe oder konkave Auflageflächen (4) für die Muttern (5) aufweist, wobei die Muttern (5) oder zwischenliegende Scheiben (8) mit kongruenten Anlageflächen (9) ausgebildet sind.

2. Spannschloß nach Anspruch 1, **dadurch gekennzeichnet, daß** die Auflagefläche (4) sphärisch konvex ausgebildet ist.

## Claims

1. A turnbuckle (1) for connecting tie rods (3), which extend through adjacent floor slabs of a ballastless track for rails and brace said floor slabs to each other, wherein the turnbuckle (1) is formed as a chain link, the tie rods (3) comprise an external thread at least at the ends (6) thereof and are tensioned by means of nuts (5) situated in the interior of said turnbuckle (1), **characterized in that** the turnbuckle (1) is provided with slots (7) extending laterally outwards, into which the ends (6) of the tie rods (3), which have to be connected, can be respectively inserted from outside, and that it comprises convex and concave supporting surfaces (4) for the nuts (5), wherein the nuts (5) or interposed disks (8) have congruent bearing surfaces (9).

2. A turnbuckle according to claim 1, **characterized in that** the supporting surface (4) is spherically convex.

## Revendications

1. Tendeur (1) pour relier des tirants d'ancrage (3), qui s'étendent à travers des dalles de voie de fer adjacentes d'une superstructure sans ballast des rails et qui haubanent celles-ci, le tendeur (1) ayant la forme d'une maille, les tirants d'ancrage (3) comprenant, au moins à leurs extrémités (6), un filetage mâle et étant tendus par moyen des écrous (5) situés à l'intérieur du tendeur (1), **caractérisé en ce que** le tendeur (1) est muni des fentes (7), qui s'étendent latéralement vers l'extérieur et dans lesquelles on peut insérer les extrémités (6) des tirants d'ancrage (3) à relier respectivement de l'extérieur, et **en ce qu'**il comprend des surfaces d'appui (4) convexes et concaves pour les écrous (5), les écrous (5) ou des disques interposées (8) ayant des surfaces de contact (9) congrues.

2. Tendeur selon la revendication 1, **caractérisé en ce que** la surface d'appui (4) est sphériquement convexe.
